# EUROPÄISCHE PATENTSCHRIFT

(11) **EP 0 292 580 B1**
(45) Veröffentlichungstag und Bekanntmachung des Hinweises auf die Patenterteilung: **14.11.1990**
(21) Anmeldenummer: 87107258.3
(22) Anmeldetag: 19.05.1987
(51) Int. Cl.: F24H 1/28

(54) **Heizkessel**
Boiler
Chaudière de chauffage

(43) Veröffentlichungstag der Anmeldung: 30.11.1988
(73) Patentinhaber: PC Patentconsult AG, 6300 Zug (CH)
(72) Erfinder:
(74) Vertreter: Zbinden, Paul A.

(56) Entgegenhaltungen:
- DE-A- 3 030 230
- DE-U- 8 032 213
- DE-U- 8 536 716
- FR-A- 1 571 097

## Beschreibung

Die Erfindung betrifft einen öl- oder gasbefeuerten Heizkessel mit den Merkmalen des Oberbegriffes des Anspruches 1.

Bei einem bekannten Heizkessel dieser Art - DE-U-8 536 716 8 - werden die Rauchgase durch einen hohlzylindrischen Kanal zwischen dem Feuerraum und dem Wasserraum hindurchgeführt. Um niedrige Abgasverluste zu erzielen, d.h. die Rauchgase entsprechend gut abzukühlen, ergeben sich lange Wege, große Durchmesser und damit ein entsprechend voluminöser Aufbau. Der Feuerraum weist in Flammenausbreitungsrichtung axial hintereinander eine erste Zone - Flammenbildungszone - und eine zweite Zone - Flammenausbrandzone - auf. Während die zweite Zone aufgrund ihrer Trennung von dem Wassermantel durch den dazwischen angeordneten Rauchgaskanal hohe Temperaturen und damit grundsätzlich gute Ausbrandbedingungen zur Vermeidung von Abgasschadstoffen wie Kohlenmonoxid, Kohlenwasserstoff und Ruß, ermöglicht, herrschen in der ersten Zone durch den sie umgebenden Rauchgaskanal bzw. eine zusätzliche Isolierung hohe Temperaturen, die eine große Stickoxidbildung verursachen.

Es wurde weiterhin vorgeschlagen - DE-A-3 030 230 -, eine in Flammenausbreitungsrichtung erste Zone des Feuerraumes durch wärmebedingte Ausdehnung des Feuerraummantels und Anlage an die umgebende Innenfläche des Wassermantels nach schneller Aufheizung auf eine bestimmte Temperatur zu begrenzen, um einen rußmindemden Ausbrand in der anschließenden zweiten Zone zu erreichen, die durch den unmittelbar diese Zone begrenzenden Wassermantel gekühlt wird. Der Rauchgaskanal besteht dabei aus einer Vielzahl dem gesamten Wassermantel durchgreifender Rohre.

Mit der Erfindung soll ein Heizkessel der eingangs genannten Art zur Verfügung gestellt werden, der bei gedrängter Baugröße, einfache Herstellung und Wartung mit kleinen Abgasverlusten arbeitet und eine gute Verbrennung unter geringem Ausstoß an Schadstoffen, wie Stickoxide, Kohlenmonoxide, Kohlenwasserstoffe und Ruß, ermöglicht.

Ausgehend von einem Heizkessel mit den Merkmalen des Oberbegriffes des Anspruches 1 wird diese Aufgabe erfindungsgemäß durch dessen kennzeichnende Merkmale gelöst.

Der erfindungsgemäße Heizkessel ist vom Grundgedanken her so aufgebaut, daß sich zwei verschiedene Zonen ergeben, derart, daß der Feuerraum eine erste an den Brenner anschließende gekühlte Zone aufweist, in der sich die Flamme bildet, und in Flammenausbreitungsrichtung gesehen eine zweite, heiße Zone folgt, in der die Flamme ausbrennt, daß der Wasserraum einen ersten Bereich aufweist, dessen Innenwandung die gekühlte Zone seitlich unmittelbar begrenzt, einen zweiten Bereich, dessen Innenwandung eine die heiße Zone begrenzende Wandung eines Feuerraumeinsatzes mit Abstand umgibt sowie einen mehrteiligen Wasser- Übergangsbereich, der den ersten mit dem zweiten Wasserraumbereich verbindet, und daß der Rauchgaskanal in Strömungsrichtung der Rauchgase gesehen einen ersten Kanalabschnitt aufweist, der sich innerhalb des Abstandes zwischen der Innenwandung des zweiten Wasserraumbereiches und der Begrenzungswandung des Feuerraumeinsatzes der heißen Zone erstreckt, sowie einen zweiten Kanalabschnitt, der mit Abstand von der Innenwandung des ersten Wasserraumbereiches durch diesen oder an dessen Außenwandung entlangverläuft, und einen mehrteiligen Rauchgaszwischenraum, der den ersten Rauchgasabschnitt mit dem zweiten Rauchgasabschnitt verbindet.

Durch die Unterteilung des Feuerraumes in eine erste, gekühlte Zone, in der sich die Flamme bildet, und in eine zweite, nicht direkt gekühlte Zone, in der der Flammenausbrand erfolgt, trägt man der Tatsache Rechnung, daß umso weniger Stickoxide (NOx) entstehen, je niedriger die Feuerraumtemperatur - insbesondere in der Umgebung der Flammenbildungszone - ist. Andererseits führt ein heißer Feuerraumeinsatz zu einer nahezu vollständigen Verbrennung, derart, daß Kohlenmonoxid, Kohlenwasserstoff und Ruß praktisch nicht entstehn können. Durch Kühlung des ansonsten besonders heißen Feuerraumes erreicht man eine beträchtliche Herabsetzung der NOx-Bildung, während die Entstehung anderer Schadstoffe dadurch verhindert wird, daß sich an die gekühlte Zone eine heiße Zone für den Flammenausbrand anschließt, die eine gute Verbrennung gewährleistet. In dieser zweiten Zone ist andererseits die Hitze nicht mehr so hoch, daß die Bildung von Stickoxid begünstig wird. Dabei kann man die Feuerraumausbildung derart gestalten, daß die Flamme nicht gegen Metallteile, insbesondere nicht gegen Gußteile, prallt, sondern ausbrennt.

Der Wasserraum weist zwei Bereiche auf, deren erster unmittelbar die Zone des Feuerraums, in der sich die Flamme bildet, begrenzt und dieser Zone somit Wärme entzieht, während deren zweiter Bereich die zweite, dem Flammenaus- brand dienende Zone mit Abstand und unter Zwischenanordnung eines Feuerraumeinsatzes, der nicht direkt vom Wasserraum gekühlt wird, umgibt.

Der Rauchgaskanal ist derart unterteilt, daß er in Richtung der Rauchgasströmung gesehen mit einem ersten Abschnitt zwischen dem die zweite Zone des Feuerraumes begrenzenden Feuerraumeinsatz und der Innenwandung des zweiten Wasserraumbereiches verläuft, während ein zweiter Abschnitt dem ersten Wasserraumbereich derart zugeordnet ist, daß die Rauchgase von der Innenwandung dieses zweiten Wasserraumbereiches mit Abstand geführt werden, sei es durch das Innere des Wasserraumbereiches gehend angeordnete Durchführungen, sei es entlang der radialen Außenseite dieses Wasserraumbereiches. Ziel ist es dabei, innerhalb dieses zweiten Abschnittes des Rauchgaskanales das zum Rauchgas-Sammelraum hin strömende Rauchgas möglichst weit abzukühlen, um Abgasverluste klein zu halten.

Demgegenüber wird der zweite Wasserraumbereich, der die zweite Zone umgibt, an seiner Innenmantelfläche zum einen durch die Rauchgase im ersten Abschnitt des Rauchgaskanales und zum anderen durch Wärmestrahlung aufgeheizt, die von der Wandung des Feuerraumeinsatzes der zweiten, heißen Zone ausgeht.

Der erste Wasserraumbereich dient zur Kühlung der ersten Zone und bildet zugleich einen Isolator für den Übertritt von Wärme aus dieser ersten Zone des Feuerraumes zu dem zweiten Abschnitt des Rauchgaskanales, so daß das Rauchgas kurz vor dem an den Schornstein anzuschließenden Rauchgas-Sammelraum nicht mehr entsprechend aufgeheizt wird. Die Isolierung des Außenmantels des Kessels ist dem geringen Temperaturniveau angepaßt.

Zur Vermeidung von Kondensatansammlungen wird der Heizkessel bevorzugt stehend, d.h. mit etwa vertikal gerichteter Kesselachse betrieben. Im Bereich des ersten Abschnittes des Rauchgaskanales sind die Temperaturen für eine Kondensat-Abscheidung zu hoch. Kondensat, das sich im zweiten Abschnitt bilden könnte, gelangt unter Schwerkraft in den Bereich des Rauchgaszwischenraumes, der in bevorzugter Ausführung der Erfindung so angeordnet ist, daß er an dem oberen Randbereich der zweiten, heißen Zone des Feuerraumes angrenzt, so daß Strahlungswärme für eine genügend hohe Temperatur in diesem Rauchgaszwischenraum sorgt, um Kondensat-Ansammlungen zu vermeiden. Unter diesem Gesichtspunkt ist die Ausbildung der Wasserraumbereiche aus Grauguß angezeigt, und zwar bevorzugt dergestalt, daß in Bereichen möglicher Kondensatbildung keine bearbeitungsbedürftigen Grauguß-Oberflächen vorhanden sind. Die Ausbildung des Wasserraumes mit seinen beiden Wasserraumbereichen und dem mehrteiligen Übergangsbereich kann ein- oder mehrteilig erfolgen. Grundsätzlich ist bei eintsprechenden Betriebsbedingungen auch eine Ausführung in Stahlblech möglich.

Zur Erhöhung des Wärmeüberganges können in den Abschnitten des Rauchkanales grundsätzlich Rippen vorgesehen sein, die übliche bekannte Formen aufweisen. Eine Besonderheit ergibt sich für den zweiten Abschnitt des Rauchgaskanales, wenn dieser an der Außenwandung des ersten Bereiches des Wasserraumes vorbeigeführt angeordnet wird. In diesem Abschnitt an der Außenwandung des ersten Wasserraumbereiches vorgesehene Rippen erstrecken sich nämlich radial nach außen und damit auseinanderstrebend, so daß die Rippen in ihrem Fußbereich in verhältnismäßig engem Abstand voneinander angeordnet werden können. Der große Außendurchmesser nebst dieser Anordnung ergibt eine besonders hohe Wärmeübergangsfläche, so daß die Strömungsstrecke für die gewünschte Abkühlung des Rauchgases in diesem zweiten Abschnitt des Rauchgaskanales entsprechend kurz gewählt werden kann.

Neben einer geschweißten Stahlausführung kommen ein- oder mehrteilige Ausbildungen des Wasserraumes aus Gußeisen in Betracht, wie dies die nachstehend geschilderten Ausführungsbeispiele erkennen lassen. Darüber hinaus ist es jedoch auch möglich, den Wasserraum aus einer Vielzahl von Gußgliedern zusammenzusetzen, derart, daß auch ein oder mehrere Wasserraumbereiche mehrteilig zusammengesetzt sind. Eine Verbindung zwischen diesen Teilen ist vom Stand der Technik her bekannt.

Solche und weitere Ausführungsformen der Erfindung ergeben sich aus den Unteransprüchen im Zusammenhang mit den in der Zeichnung wiedergegebenen Ausführungsbeispielen, auf die besonders bezug genommen wird und deren nachfolgende Beschreibung die Erfindung näher erläutert. Es zeigen:
Figuren 1 und 2 einen Längsschnitt I-I und einen Querschnitt 11-11 der schematischen darstellung eines ersten Ausführungsbeispieles;
Figuren 3 und 4 einen Längsschnitt 111-111 und einen Querschnitt IV-IV der schematischen Wiedergabe eines zweiten Ausführungsbeispieles;
Figuren 5 und 6 einen Längsschnitt V-V und einen Querschnitt VI-VI der schematischen Darstellung eines dritten Ausführungsbeispieles;
Figuren 7 und 8 einen Längsschnitt VII-VII und einen Querschnitt VIII-VIII der schematischen Wiedergabe eines vierten Ausführungsbeispieles;
Figuren 9 und 10 einen Längsschnitt IX-IX und einen Querschnitt X-X der schematischen Darstellung eines fünften Ausführungsbeispieles.

Die Ausführungsbeispiele zeigen einen stehend angeordneten Heizkessel 1, an dessen oberer Stirnseite ein Brenner 2 als Sturzbrenner angeordnet ist; der Brenner ist nur in Figur 1 dargestellt und bei den übrigen Ausführungsbeispielen in gleicher Weise vorhanden. Der Heizkessel 1, der einen im wesentlichen kreisrunden Querschnitt aufweist, ist in seinem Zentrum mit einem Feuerraum 3 versehen, der sich von der Innenseite der oberen Stirnwand bis in den Bodenbereich des Kessels erstreckt und dort offen in einem Umlenkraum 4 mündet. Die in dem Feuerraum 3 durch die Verbrennung enstehenden heißen Rauchgase strömen somit abwärts, werden in dem Raum 4 umgelenkt und seitlich des Feuerraums in Gegenrichtung weitergeführt.

Der Feuerraum 3 weist eine im Anschluß an die obere stirnseitige Begrenzung des Feuerraumes 3 angeordnete erste Zone auf, in der sich die Flamme bildet und die hier daher Flammenbildungszone 5 genannt wird. An diese Zone 5 schließt sich über den Rest des Feuerraumes 3 nach unter hin gesehen eine weitere Zone an, in der die Flamme ausbrennt und daher als Flammenausbrandzone 6 bezeichnet ist. Die Flammenausbrandzone 6 wird von einer als Stahlrohr ausgebildeten Wandung eines Feuerraumeinsatzes 7 begrenzt. Der insgesamt mit 8 bezeichnet Wasserraum ist bei den Ausführungsbeispielen nach den Figuren 1 bis 6, 9 und 10 in zwei Wasserraumbereiche, nämlich einen ersten Bereich 11 und einen zweiten Bereich 9 unterteilt, die miteinander durch einen mehrteiligen Übergangsbereich 14 in Verbindung stehen. Der zweite Bereich 9 umfaßt mit seiner Innenwandung 10 unter Bildung eines hohlzylinderförmigen Raumes mit Abstand den Feuerraumeinsatz 7 der Zone 6, während der erste Bereich 11 mit seiner Innenmantelwandung 12 die Zone 5 unmittelbar begrenzt. Bei den Ausführungsbeispielen nach den Figuren 1 bis 4 sowie 7 und 8 verläuft die Außenmantelfläche 13 des ersten Wasserraumbereiches 11 mit Abstand von der Innenfläche der Kesselmantelwandung, so daß zwischen diesen ein hohlzylindrischer Raum verbleibt. Ein insgesamt mit 15 bezeichneter Rauchgaskanal erstreckt sich von der unten liegenden Umlenkkammer 4 außerhalb des Feuerraumes 3 bis in einen im oberen stirnseitigen Bereich des Kessels ausgebildeten Rauchgas-Sammelraum 19, der über einen Ausgang 20 an einen nicht weiter dargestellten Kamin angeschlossen ist. Der Rauchgaskanal 15 weist in dieser Rauchgas-Strömungsrichtung gesehen einen ersten Abschnitt 16 auf, der sich in dem hohlzylindrischen Raum zwischen dem Feuerraumeinsatz 7 und der Innenwandung 10 des zweiten Wasserraumbereiches 9 erstreckt, und pflanzt sich in einem zweiten Abschnitt 17 fort, der sich durch den hohlzylindrischen Raum zwischen der Innenfläche der Kesselmantelwandung und der Außenfläche 13 des ersten Wasserraumbereiches 11 erstreckt. Die beiden Abschnitt 16 und 17 des Rauchgaskanales 15 stehen über einen mehrteiligen Rauchgaszwischenraum 18 miteinander in Verbindung, wie dies die Zeichnung erkennen läßt.

Der Umlenkraum 4 ist nach unten hin durch einen Bodenisolierkörper 21 abgeschlossen, der an dem als Gußteil ausgebildeten zweiten Wasserraumbereich 9 derart angeordnet ist, daß er über die Gußverzweigungspunkte 22 zwischen der Innenwandung 10 und der unteren Stirnwandung des Bereiches 9 hinausragt, was für diese Gußkonstruktion wärmetechnisch von Vorteil ist. Die obere Stirnwand des Heizkessels 1 ist durch einen Deckel 23 gebildet, der zum Kesselinneren hin eine Isolierung aufweist und sich über die gesamte Kesselstirnseite hinweg erstreckt. Der Deckel 23 ist in nicht näher dargestellter Weise aufklappbar bzw. abnehmbar, so daß durch die entsprechende Öffnung eine Reinigung des Feuerraumes und der Rauchgaskanalabschnitte ermöglicht wird. Der rohrförmige Feuerraumeinsatz 7 für die heiße Zone 6 des Feuerraumes 3 ist in seinem oberen Bereich mit einem radial auskragenden Wulst versehen, mit der er an entsprechenden Vorsprüngen des als Gußteil ausgebildeten ersten Wasserraumbereiches 11 aufliegend gehalten ist. Der rohrförmige Einsatz 7 kann somit bei abgehobenem Deckel 23 leicht entfernt werden.

Die beiden Wasserraumbereiche 9 und 11 stehen mittels eines mehrteiligen Übergangsbereiches 14 miteinander in Verbindung, und zwar bei den Ausführungsbeispielen nach den Figuren 1 bis 6 sowie 9 und 10 jeweils über eine Einström-Durchführung 26 und eine Ausström-Durchführung 27, die hier als Verbindungsstücke ausgebildet sind, deren jede in eine entsprechend ausgeformte Durchgangsöffnung in den einander gegenüberliegenden Wandungsabschnitten der beiden Wasserraumbereiche eingreift. Das über einen Wassereinlaß 24 in den zweiten Wasserraumbereich 9 eingeführte Wasser tritt somit in den ersten Wasserraumbereich 11 über und gelangt von dort über einen Wasserauslaß 25 wieder nach außerhalb des Kessels.

Die Flammenbildung findet in der vom Brenner 2 aus gesehen ersten Zone 5 des Feuerraumes 3 statt und entfaltet große Hitze. Durch die Begrenzung dieser Zone 5 mittels der wassergekühlten Innenfläche des ersten Wasserraumbereiches 11 wird Wärme abgeführt, wodurch die Bildung von NOₓ behindert wird. Die Flamme tritt in die Zone 6 des Feuerraumes 3 ein und heizt den Feuerraumeinsatz 7 entsprechend auf, weshalb in der Zone 6 ein guter Ausbrand der Flamme erfolgt, wodurch die Bildung von Schadstoffen wie Kohlenmonoxid, Kohlenwasserstoffen und Ruß wesentlich reduziert wird.

Das Rauchgas durchtritt ausgehend von dem Umlenkraum 4 nach einander die Abschnitte 16 und 17 des Rauchgaskanales sowie den diese verbindenden mehrteiligen Rauchgaszwischenraum, wobei im ersten Abschnitt ein Großteil der Wärme des Rauchgases über die Innenwandung 10, die mit Rippen 28 versehen ist, an das Wasser in dem Wasserraumbereich 9 abgegeben wird. In Bereich des Rauchgaszwischenraumes 18 herrscht durch Strahlungswärme aus dem oberen Bereich der Zone 6 eine Temperatur, die die Ansammlung von Kondensat behindert. Danach wird das Rauchgas über die Strömungsstrecke entlang der Außenwandung 13 des ersten Wasserraum bereiches 11 gekühlt und verläßt somit mit nur noch geringer Wärme den Kessel über den Rauchgassammelraum 19 und den Ausgang 20. Während der zweite Wasserraumbereich 9 ausschließlich der Aufheizung über den heiße Rauchgas und die von dem Feuerraumeinsatz 7 aufgehende Strahlungswärme dient, hat der erste Wasserraumbereich 11 die Aufgabe, die Zone 5 und das Abgas in dem Abschnitt 17 des Rauchgaskanals zu kühlen. Auf diese Weise wird eine gedrungende Bauweise bei gleichzeitig gutem Ausbrand der Flamme erreicht.

Bei dem Ausführungsbeispiel nach den Figuren 1 und 2 sind der zweite Wasserraumbereich 9 und der erste Wasserraumbereich 11 über Verbindungselemente bzw. Durchführungen 26 und 27 miteinander verbunden, die radial außerhalb der Kesselmantelwandung 30, 31 und außerhalb der Rauchgasführung liegen. Zu diesem Zwecke sind an den Bereichen 9 und 11 Abschnitte 32 und 33 ausgebildet, die nach außen ragen, wie dies die Figuren 1 und 2 erkennen lassen. Der mehrteilige Ubergangsbereich bzw. die Verbindungselemente zwischen den beiden Wasserräumen 9 und 11 befinden sich somit gegen einen möglichen Kondensatanfall geschützt.

Ein oberer Teilbereich 31 der Kesselmantelwand ist als gesondertes Teil, insbesondere Graugußteil, ausgebildet, wie dies Figur 1 erkennen läßt, wobei an der Außenwandung des ersten Wasserraumbereiches 11 Rippen 29 vorgesehen sind, die die Wärmeübergangsfläche vergrößern und auf den Teilbereich 31 der Kesselmantelwandung zu gerichtet sind.

Wie Figur 2 erkennen läßt, sind die beiden Wasserbereiche 9 und 11 in ihrem mehrteiligen Übergangsbereich 14 bzw. dem Bereich der Verbindungsteile 26 und 27 mit Hilfe von Verschraubungen verspannt, die durch Flansche 34 an den Abschnitten 32 und 33 geführt sind.

Bei dem Ausführungsbeispiel nach den Figuren 3 und 4 ist der mehrteilige Übergangsbereich 14 bzw. sind die Verbindungselemente oder Durchführungen 27 und 26 innerhalb der Kesselmantelwandung 30, 31 angeordnet. Die Verspannung der beiden Wasserraumbereiche gegeneinander erfolgt in ähnlicher Weise wie bei dem zuletzt geschilderten Ausführungsbeispiel. Der erste Wasserraumbereich 11 der Wasserraumes 8 ist dagegen mit einem oberen Teilbereich 31 der Kesselmantelwandung 30 einstückig ausgeführt, so daß sich die Anzahl der Gußteile verringert.

Bei dem Ausführungsbeispiel nach den Figuren 5 und 6 ist die Verbindung zwischen dem zweiten Wasserraumbereich 9 und dem ersten Wasserraumbereich 11 in gleicher Weise wie bei dem Ausführungsbeispiel nach den Figuren 1 und 2 getroffen. Hier ist jedoch der zweite Abschnitt 17 des Rauchgaskanales 15 nicht als hohlzylindrischer Raum ausgebildet, sondern durch eine Vielzahl von Durchgangshohlräumen 35, die über den Umfang des zweiten Wasserraumbereiches hinweg gleichmäßig verteilt und parallel verlaufend so angeordnet sind, daß sie den ersten Wasserraumbereich 11 mit Abstand von dessen Innenwandung 12 durchgreifen. In diesem Falle ist der obere Teilbereich 31 der Kesselmantelwandung 30 zugleich die Außenmantelwandung des ersten Wasserraumbereiches 11 und einstückig mit den übrigen Wandungen dieses Bereiches 11 ausgebildet. Die Durchgangshohlräume 35 sind also einstückiger Teil des den ersten Wasserraumbereich bildenden Gußstückes. Wie Figur 6 erkennen läßt, sind die einzelnen Durchgangshohlräume 35 durch den Bereich 11 in Umfangsrichtung langgestreckt ausgebildet.

Das Ausführungsbeispiel nach den Figuren 7 und 8 unterscheidet sich von den vorstehend geschilderten Beispielen vor allem dadurch, daß dort der Wasserraum 8 insgesamt als einstückiges Gußteil ausgebildet ist, die Wandungen des zweiten Wasserraumbereiches 9, des ersten Wasserraumbereiches 11 und des mehrteiligen Übergangsbereiches 14 bilden demnach eine zusammenhängende Einheit. Figur 8 zeigt, daß bei diesem Beispiel insgesamt vier Übergänge zwischen den Wasserraumbereichen vorgesehen sind. Dazwischen befinden sich - mit Ausnahme von Abstützungen - die einzelnen Teilbereiche des mehrteiligen Rauchgaszwischenraumes 18, der den ersten Abschnitt 16 mit dem an der Außenwand des ersten Wasserraumbereiches 9 entlangverlaufenden zweiten Abschnitt 17 des Rauchgaskanales 15 verbinden. Der obere Teilbereich 31 der Kesselmantelwand 30 ist wiederum als gesondertes Teil ausgebildet. Im unteren Stirnwandbereich des Wasserraumes 8 befindet sich eine Öffnung, wie sie aus gießtechnischen Gründen erforderlich sein kann.

Wie Figur 8 erkennen läßt, ist bei diesem Ausführungsbeispiel der Kessel im Querschnitt nicht völlig rund, sondern zur Herstellung der Verbindung zwischen der unteren Kesselmantelwand 30 und deren Teilbereich 31 an zwei diametral gegenüberliegenden Stellen verbreitert ausgeführt.

Das Ausführungsbeispiel nach den Figuren 9 und 10 unterscheidet sich von demjenigen nach den Figuren 5 und 6 nur dadurch, daß die Durchgangshohlräume 35 durch den Innenraum des ersten Wasserraumbereiches 1 nicht in Umfangsrichtung langgestreckt, sondern mit kreiszylindrischem Querschnitt ausgebildet sind. In diesem Zusammenhang kann man - wie der Querschnitt nach Figur 10 zeigt - eine entsprechend höhere Anzahl von Rauchgaszügen 35 vorsehen.

Maßnahmen zur Vergrößerung der Wärmeübergangsfläche, wie Rippen, können auch an der Innenwandung 12 des ersten Wasserraumbereiches 11 in die Zone 5 hineinragend vorgesehen sein, grundsätzlich auch innerhalb der Durchführungshohlräume 35 des ersten Wasserraumbereiches 11.

Im übrigen ist die Funktionsweise der vorgeschilderten Ausführungsbeispiele im Grundsatz übereinstimmend, dieselben Bezugszeichen sind für gleiche Teile bzw. solche vergleichbarer Funktion verwendet.

## Patentansprüche

1. Öl- oder gasbefeuerter Heizkessel, insbesondere in vertikaler Betriebsstellung mit stirnseitig angeordnetem Sturzbrenner, mit einem Feuerraum (3), der an seiner dem Brenner (2) gegenüberliegenden Stirnseite offen in einen Umlenkraum (4) mündet, mit einem einoder mehrzügigen Rauchgaskanal (15), der von dem Umlenkraum (4) ausgehend außenseitig des Feuerraums (3) in einen im brennerseitigen Kesselstirnbereich ausgebildeten Rauchgas-Sammelraum (19) geführt ist, und mit einem Wasserraum (8), der den Feuerraum (3) umgibt und der von den Rauchgasen im Rauchgaskanal (15) beheizt wird, wobei der Feuerraum (3) eine erste, an den Brenner (2) anschließende Zone - Flammenbildungszone (5) - und eine in Flammenausbreitungsrichtung axial anschließende zweite, heiße Zone - Flammenausbrandzone (6) - aufweist, die von der Innenwandung eines Feuerraumeinsatzes (7) begrenzt ist, dessen Außenwandung von der Innenwandung (10) eines in Flammenausbreitungsrichtung gesehen zweiten Bereiches (9) des Wasserraumes (8) mit einem einen in Strömungsrichtung der Rauchgase gesehen ersten Abschnitt (16) des Rauchgaskanales (15) bildenden Abstand umgeben ist, dadurch gekennzeichnet, daß ein in Flammenausbreitungsrichtung gesehen erster Bereich (11) des Wasserraumes (8) mit seiner Innenwandung (12) die Flammenbildungszone (5) seitlich unmittelbar begrenzt und kühlt und mittels eines umfangsmäßig mehrteiligen Wasserübergangsbereiches (14) mit dem zweiten Bereich (9) des Wasserraumes (8) verbunden ist und daß der erste Abschnitt (16) des Rauchgaskanals (15) über einen in Umfangsrichtung mehrteiligen Rauchgaszwischenraum (18) mit einem in Strömungsrichtung der Rauchgase gesehen zweiten Abschnitt (17) des Rauchgaskanales (15) in Verbindung steht, der mit Abstand von der Innenwandung (12) des ersten Bereiches (11) des Wasserraumes durch diesen hindurch oder an dessen Außenwand (13) entlang verläuft.

2. Heizkessel nach Anspruch 1, dadurch gekennzeichnet, daß der Übergangsbereich (14) des Wasserraumes (8) und der Rauchgaszwischenraum (18) des Rauchgaskanals (15) hinsichtlich der Flammenausbreitungs- richtung bzw. der Rauchgasströmungsrichtung in gleicher Höhe angeordnet sind, insbesondere in Umfangsrichtung um die Feuerraumachse abwechselnd vorgesehen und vorzugsweise um den Flammenbildungszone (5) zugewandten Anfangsbereich der Flammenausbrandzone (6) herum ausgebildet sind.

3. Heizkessel nach Anspruch 2,
dadurch gekennzeichnet, daß der Feuerraumeinsatz (7) der Flammenausbrandzone (6) aus hitzebeständigem Stahl, insbesondere in Gestalt eines kreiszylindrischen Rohres, gebildet ist.

4. Heizkessel nach einem der Ansprüche 1 bis 3, dadurch gekennzeichnet, daß der Wasserraum (8) als Gußteil, insbesondere Graugrußteil, ausgebildet ist, das alle Wasserraumbereiche (9, 11, 14) einstückig umfaßt.

5. Heizkessel nach einem der Ansprüche 1 bis 3, dadurch gekennzeichnet, daß zumindest ein Teil der Wasserraumbereiche (9, 11) des mehrteilig ausgebildeten Wasserraumes (8) als Gußteil, insbesondere Grauguß- teil, ausgebildet ist.

6. Heizkessel nach Anspruch 5, dadurch gekennzeichnet, daß der erste Wasserraumbereich (11) und der zweite Wasserraumbereich (9) jeweils getrennt als einstückige Gußteile ausgeführt und über eine Einström- und Ausström-Durchführung (26, 27) bildende Verbindungsstücke aneinander angeschlossen sind.

7. Heizkessel nach Anspruch 6, dadurch gekennzeichnet, daß die Verbindungsstücke (26, 27) innerhalb der Kesselmantelwandung (30, 31) im Bereich des Rauchgaszwischenraumes (18) angeordnet sind.

8. Heizkessel nach Anspruch 6, dadurch gekennzeichnet, daß die Verbindungsstücke (26, 27) zwischen nach außen gewölbten Wasserraumabschnitten (32, 33) und außerhalb des Rauchgaszwischenraumes (18) angeordnet sind.

9. Heizkessel nach einem der Ansprüche 1 bis 8, dadurch gekennzeichnet, daß der erste Rauchgaskanal (16) als Hohlzylinderraum zwischen dem Feuerraumeinsatz (7) und der Innenwandung (10) des zweiten Wasserraumbereiches (9) ausgebildet ist, in welchen vorzugsweise Wärmetauscherrippen (28) hineinragen, die an der Innenwandung (10) des zweiten Wasserraumbereiches (9) abstehend vorgesehen sind.

10. Heizkessel nach einem der Ansprüche 1 bis 9, dadurch gekennzeichnet, daß der zweite Rauchgaskanal (17) als Hohlzylinderraum zwischen der Außenwandung (13) des ersten Wasserraumbereiches (11) und eines Teilbereiches (31) der Kesselmantelwand (30) ausgebildet ist, in welchen vorzugsweise Wärmetauscherrippen (29) hineinragen, die an der Außenwandung (13) des ersten Wasserraumbereiches (11) abstehend vorgesehen sind.

11. Heizkessel nach einem der Ansprüche 1 bis 10, dadurch gekennzeichnet, daß der im Umfassungsbereich der Flammenbildungszone (5) gelegene Teilbereich (31) der Kesselwandung (30) einstückig mit dem ersten Wasserraumbereich (11) ausgebildet ist.

12. Heizkessel nach einem der Ansprüche 1 bis 9, dadurch gekennzeichnet, daß der zweite Rauchgaskanal (17) in Form einer Reihe paralleler, in Umfangsrichtung des ersten Wasserraumbereiches (11) verteilt durch diesen hindurchgeführter Durchgangshohlräume (35) ausgebildet ist.

13. Heizkessel nach einem der Ansprüche 1 bis 12, dadurch gekennzeichnet, daß der Umlenkraum (4) durch einen Bodenisolierkörper (21) stirnseitig abgeschlossen ist.

14. Heizkessel nach einem der Ansprüche 1 bis 13, dadurch gekennzeichnet, daß die den Brenner (2) tragende stirnseitige Kesselwand als isolierter, insgesamt aufzuklappender oder abzunehmender Deckel (23) ausgebildet ist.

## Claims

1. An oil or gas fired boiler, particularly having a vertical operating position, with a burner mounted on an end face, comprising a combustion chamber (3) which opens, on its end face opposite the burner (2), into a guide chamber (4), a single or multi duct flue gas channel (15) which extends from the guide chamber (4) and outside the combustion chamber (3) into a flue gas collecting chamber (19) formed at the end face of the boiler nearest the burner, and a water chamber (8) which surrounds the combustion chamber (3) and is heated by the flue gases in the flue gas channel (15), the combustion chamber (3) having a first, flame forming, zone (5) adjacent to the burner (2) and a second, hot, flame combustion zone (6), axially adjacent thereto in the direction of progagation of the flames and bounded by the inner wall of a combustion chamber insert (7), the outer walls of which are surrounded by the inner wall (10) of a second region (9) of the water chamber (8), viewed in the direction of flame progagation, at a spacing which forms a first section (16) of the flue gas channel (15) viewed in the direction of flow of the flue gases, characterised in that a first region (11) of the water chamber (8), viewed in the direction of flame progagation, is arranged with its inner wall (12) directly adjacent the side of the flame forming zone (5) and cools said zone and is connected to the second region (9) of the water chamber (8) by means of a water transition region (14) which is divided into several parts around its circumference, and in that the first section (16) of the flue gas channel (15) is connected, via a flue gas space (18) divided into several parts in the circumferential direction, to a second section (17) of the flue gas channel (15), viewed in the direction of flow of the flue gases, said second section extending at a spacing from the inner wall (12) of the first region 11 of the water chamber either through the latter or along the outer wall (13) thereof.

2. A boiler according to claim 1, characterised in that the transition area (14) of the water chamber (8) and the flue gas space (18) of the flue gas channel (15) are arranged at the same height with respect to the direction of flame propagation or the direction of the flow of the flue gas, and in particular are arranged alternately around the axis of the combustion chamber in the circumferential direction and are preferably formed around the initial region of the flame combustion zone (6) adjacent the flame forming zone (5).

3. A boiler according to claim 2, characterised in that the combustion chamber insert (7) of the flame combustion zone (6) is made of heat resistant steel, more particularly in the form of a circular cylindrical pipe.

4. A boiler according to any of claims 1 to 3, characterised in that the water chamber (8) is constructed as a cast iron component, more particularly a grey iron component, which integrally comprises all the regions (9, 11, 14) of the water chamber.

5. A boiler according to any of claims 1 to 3, characterised in that at least some of the water chamber regions (9, 11) of a multi-part water chamber (8) are constructed in cast iron, more particularly grey iron.

6. A boiler according to claim 5, characterised in that the first water chamber region (11) and the second water chamber region (9) are constructed separately as integral cast iron parts and are connected to each other via connecting members which form an inlet and outlet passage (26, 27).

7. A boiler according to claim 6, characterised in that the connecting members (26, 27) are arranged inside the wall of the boiler (30, 31) in the region of the flue gas space (18).

8. A boiler according to claim 6, characterised in that the connecting members (26, 27) are arranged as outwardly curved sections (32, 33) of the water chamber and are located outside the flue gas space (18).

9. A boiler according to any of claims 1 to 8, characterised in that the first flue gas channel (16) is constructed as a hollow cylindrical space between the combustion chamber insert (7) and the inner wall (10) of the second water chamber region (9), into which space heat exchange fins 28 preferably project, said fins protruding from the inner wall (10) of the second water chamber region (9).

10. A boiler according to any of claims 1 to 9, characterised in that the second flue gas channel (17) is constructed as a hollow cylindrical space between the outer wall (13) of the first water chamber region (11) and a section (31) of the wall (30) of the boiler, into which space heat exchange fins (29) prefably project, said fins protruding from the outer wall (13) of the first water chamber region (11).

11. A boiler according to any of claims 1 to 10, characterised in that the section (31) of the boiler wall (30) located around the flame forming zone (5) is integrally formed with the first water chamber region (11).

12. A boiler according to any of claims 1 to 9 characterised in that the second flue gas channel (17) is formed as a row of parallel passages (35) arranged circumferentially around and passing through said first water chamber region (11).

13. A boiler according to any of claims 1 to 12 characterised in that the guide chamber (4) is sealed at its front face by an insulating body (21).

14. A boiler according to any of the claims 1 to 13 characterised in that the wall of the boiler carrying the burner (2) is formed as an insulating cover (23) which can be detached or pivoted away as a whole.

## Revendications

1. Chaudière (1) à chauffage au fioul ou au gaz, en particulier pour fonctionnement en position verticale, avec un brûleur vertical disposé frontale- ment, avec une chambre de combustion (3) qui débouche, sur sa face frontale éloignée du brûleur (3), ouverte, dans un espace de déviation (4), avec un canal de gaz de fumée (15) à un ou plusieurs parcours, qui es guidé en partant de l'espace de déviation (4), à l'extérieur de la chambre de combustion (3), pour arriver dans un espace collecteur des gaz de fumée (19) réalisé dans une zone frontale de la chaudière située du côté du brûleur, et avec une chambre à eau (8) qui entoure la chambre de combustion (3) et qui est chauffée par les gaz de fumée passant dans le canal de gaz de fumée (15), la chambre de combustion (3) présentant une première zone (5), de formation de la flamme, contiguë au brûleur (2) et une deuxième zone très chaude, zone de combustion de la flamme (6), qui la suit axialement lorsqu'on observe dans le sens de propagation de la flamme, et qui est délimitée par la paroi intérieure d'un garnissage de chambre de combustion (7), dont la paroi extérieure est entourée, lorsqu'on observe dans le sens de propagation de la flamme, par la paroi intérieure (10) d'une deuxième zone (9) de la chambre à eau (8) avec un espacement qui forme, lorsqu'on observe dans le sens d'écoulement des gaz de fumée, une première partie (16) du canal de gaz de fumée (15), caractérisée en ce qu'une première zone (11) de la chambre à eau (8), lorsqu'on observe dans le sens de propagation de la flamme, avec sa paroi intérieure (12), délimite directement latéralement et refroidit la zone de formation de flamme (5), et est reliée, à l'aide d'une zone de transition (14) en périphérie et en plusieurs partie, à la deuxième zone (9) de la chambre à eau (8) et en ce que la première partie (16) du canal de gaz de fumée (15) est reliée, par un espace intermédiaire de gaz de fumée (18), en périphérie et en plusieurs parties, à une deuxième partie du canal de gaz de fumée (17), lorsqu'on observe dans le sens d'écoulement des gaz de fumée (15), qui s'étend à distance de la paroi intérieure (12) de la première zone (11) de la chambre à eau, en passant à travers celle-ci ou le long de sa paroi extérieure (13).

2. Chaudière selon la revendication 1, caractérisée en ce que la zone de transition (14) de la chambre à eau (8) et l'espace intermédiaire de gaz de fumée (18) du canal de gaz de fumée (15) sont disposés au même niveau, au point de vue du sens de propagation de la flamme ou du sens d'écoulement des gaz de fumée, en étant prévus en particulier en alternance dans la direction périphérique, autour de l'axe de la chambre de combustion, et en étant de préférence réalisés tout autour de la zone initiale, de la zone de combustion de flamme (6) tournée vers la zone de formation de flamme (5).

3. Chaudière selon la revendication 2, caractérisée en ce que le garnissage de chambre de combustion (7) de la zone de combustion de flamme (6) esti en acier résistant à haute température, ayant en particulier la forme d'un tube cylindrique.

4. Chaudière selon l'une des revendication 1 à 3, caractérisée en ce que la chambre à eau (8) est réalisée sous forme de pièce moulée, en particulier de pièce moulée en fonte grise, qui contient, formant une seule pièce, toutes les zones de chambre à eau (9,11,14).

5. Chaudière selon l'une des revendications 1 à 3, caractérisée en ce qu'au moins une partie des zones de chambre à eau (9, 11) de la chambre à eau (8) réalisée en plusieurs parties est réalisée sous forme d'une pièce moulée, en particulier d'une pièce en fonte grise.

6. Chaudière selon la revendication 5, caractérisée en ce que la première zone de chambre à eau (11) et la deuxième zone de chambre à eau (9) sont réalisées chacune séparément, sous forme de pièces coulées monobloc et raccordées l'une à l'autre par l'intermédiaire d'une pièce de liaison formant un passage d'entrée et de sortie d'écoulement (26, 27).

7. Chaudière selon la revendication 6, caractérisée en ce que les pièces de liaison (26, 27) sont disposées à l'intérieur de la paroi d'enveloppe de chaudière (30, 31), dans la zone de l'espace intermédiaire de gaz de fumée (18).

8. Chaudière selon la revendication 6, caractérisée en ce que les pièces de liaison (26, 27) sont disposées entre des parties de chambre à eau (32, 33) courbées vers l'extérieur et à l'extérieur de l'espace intermédiaire de gaz de fumée (18).

9. Chaudière selon l'une des revendications 1 à 8, caractérisée en ce que le premier canal de gaz de fumée (16) est réalisé sous forme d'espace cylindrique creux, entre le garnissage de chambre de combustion (7) et la paroi intérieure (10) de la deuxième zone de chambre à eau (9), dans lequel pénètrent avantageusement des ailettes d'échange de chaleur (28), qui sont prévues en saillie à partir de la paroi intérieure (10) de la deuxième zone de chambre à eau (9).

10. Chaudière selon l'une des revendications 1 à 9, caractérisée en ce que le deuxième canal de gaz de fumée (17) est réalisé sous forme d'espace cylindrique creux, entre la paroi extérieure (13) de la première zone de chambre à eau (11) et une zone partielle (31) de la paroi d'enveloppe de chaudière (30), dans lequel pénètrent avantageusement des ailettes d'échange de chaleur (29), qui sont prévues en saillie à partir de la paroi extérieure (13) de la première zone de chambre à eau (11).

11. Chaudière selon l'une des revendications 1 à 10, caractérisée en ce que la zone partielle (31) de la paroi de chaudière (30) qui est située dans la région d'encerclement de la zone de formation de flamme (5) est réalisée d'une seule pièce avec la première zone de chambre à eau (11).

12. Chaudière selon l'une des revendications 1 à 9, caractérisée en ce que le deuxième canal de gaz de fumée (17) est réalisé sous la forme d'une série d'espaces creux de passage (35) parallèles, répartis dans le sens de la périphérie de la première zone (11) de la chambre à eau et guidés à travers celle-ci.

13. Chaudière selon l'une des revendications 1 à 12, caractérisée en ce que l'espace de déviation (4) est fermé du côté frontal par un corps d'isolation de fond (21).

14. Chaudière selon l'une des revendications 1 à 13, caractérisée en ce que la paroi de chaudière, côté frontal, supportant le bruleur (2), est réalisée comme couvercle (23) isolé, se relevant ou se démontant en totalité.
